# EUROPÄISCHE PATENTANMELDUNG

(11) **EP 0 109 533 A1**
(43) Veröffentlichungstag der Anmeldung: **30.05.1984**
(21) Anmeldenummer: 83110205.8
(22) Anmeldetag: 13.10.1983
(51) Int. Cl.: G05D 13/62, F02D 31/00

(54) **Elektrische Vorrichtung zum Beseitigen des Ruckelns von Fahrzeugen**

(30) Priorität: 18.11.1982 DE 3242483
(71) Anmelder: VDO Adolf Schindling AG, D-60487 Frankfurt (DE)
(72) Erfinder: Colonia, Harald, D-6246 Glashütten (DE)
(74) Vertreter: Könekamp, Herbert, Dipl.-Ing.

(57) **Zusammenfassung**

In einer elektrischen Vorrichtung zum Beseitigen des Ruckelns von Fahrzeugen, insbesondere Kraftfahrzeugen mit Verbrennungskraftstoffmotoren, sowie mit einem dessen Füllung, insbesondere Leerlauffüllung beeinflussenden Stellglied sind Maßnahmen getroffen, damit die Ruckeldrehzahl selbsttätig durchlaufen wird, das heißt von dem Fahrer durch keine Gaspedalstellung dauernd eingestellt werden kann. Hierzu sind Mittel zum Erfassen der Ist-Drehzahl, Mittel zum Vergleich der Ist-Drehzahl mit der eingestellten Ruckeldrehzahl, sowie Begrenzermittel zum Erzeugen eines das Stellglied steuernden Signals innerhalb eines vorgegebenen Drehzahlbereichs vorgesehen, in dem die Ruckel-Drehzahl liegt. Diese Mittel sind so ausgebildet, daß das Stellglied innerhalb des kritischen Drehzahlbereichs eine mit der Ist-Drehzahl wachsende Füllung hervorruft.

## Beschreibung

Die Erfindung betrifft eine elektrische Vorrichtung zum Beseitigen des Ruckelns von Fahrzeugen nach dem Oberbegriff des Anspruchs 1.

Bei einigen Kraftfahrzeugen mit Verbrennungskraftstoffmotor tritt beim Fahren mit konstanter niedriger Geschwindigkeit im ersten oder zweiten Gang ein Ruckeln auf, dessen Ursache bisher nicht eindeutig geklärt ist. Dieses Ruckeln ist nicht mit dem sogenannten Bonanza-Effekt identisch, bei dem das Ruckeln bei Anregen einer Motorschwingung durch den Fahrer verstärkt wird, der das Gaspedal in ungeeigneter Weise betätigt. Im Unterschied dazu werden die erfindungsgemäß zu beseitigenden rhythmischen Drehmomentstöße nicht durch Rückkopplung über die Gaspedalstellung, sondern aufgrund ungeklärter Zusammenhänge von Füllung, Benzinzumessung, Zündzeitpunkt und möglicherweise weiteren Faktoren verursacht. Eine typische Ruckeldrehzahl liegt bei einem bestimmten Sechszylindermotor bei 1200 Umdrehungen pro Minute.

Zum Beseitigen des Ruckelns hat man überlegt, von einer bekannten Regelungseinrichtung der Leerlaufdrehzahl Gebrauch zu machen, mit der die Leerlauffüllung entsprechend der Abweichung von der gewünschten Leerlaufdrehzahl gegenphasig variiert wird. Solche Leerlauffüllungsregelungen gehören zum Stand der Technik, um eine möglichst geringe Drehzahl mit günstigen Verbrauchs- und Emissionswerten einzustellen und unabhängig von der Belastung durch.Zusatzaggregate, die von dem Motor betrieben werden, sowie unabhängig von weiteren variablen Größen möglichst genau um die Soll-Leerlaufdrehzahl konstant zu halten. Hierzu wird im einzelnen in einem Nebenweg zur Ansaugleitung des Motors eine Drosselstelle, beispielsweise ein Kolben,durch einen Stellmotor verstellt, der aus einem Differenzverstärker gespeist wird. Ein Eingang des Differenzverstärkers wird mit einer elektrischen Größe entsprechend der--Soll-Leerlaufdrehzahl beaufschlagt, während ein zweiter Eingang des Differenzverstärkers mit einem Drehzahlgeber in Verbindung steht. Entsprechend der Differenz zwischen Ist-Drehzahl und Soll-Leerlaufdrehzahl erzeugt der Differenzverstärker ein elektrisches Ausgangssignal, welches den Stellmotor in dem Sinne betätigt, daß die Drehzahlabweichung herabgesetzt wird. - Um das oben beschriebene Ruckeln zu beseitigen, haben sich solche konventionellen Leerlauffüllungsregelungen als unzureichend herausgestellt.! Sie können die rhythmischen Drehzahlschwankungen vor allem wegen der Totzeit eines Verbrennungsmotors nicht gegenphasig ausregeln. - Ähnliches gilt auch für unbefriedigend verlaufene Versuche mit einer praktisch verzögerungs- und totzeitfrei arbeitenden Zündzeitpunktverstellung. - Ebenfalls zum_{.}Stand der Technik gehörende elektrische Regeleinrichtungen zum Konstanthalten der Fahrzeuggeschwindigkeit sind zum Ausregeln des Ruckelns noch weniger geeignet als die Leerlauffüllungsregler, vor allem deswegen, da ver hältnismäßig kleine Stellgrößenänderungen verhältnismäßig große Drehmomentänderungen des Verbrennungskraftstoffmotors hervorrufen können. Zu der vorliegenden Erfindung gehört daher die Aufgabe, eine elektrische Vorrichtung der in dem Oberbegriff des Anspruchs 1 genannten Gattung so auszubilden, daß mit ihr das beschriebene Ruckeln möglichst weitgehend und ohne störende Nebenwirkungen beseitigt, beziehungsweise vermieden wird.

Diese Aufgabe wird durch die im kennzeichnenden Teil des Anspruchs 1 angegebene Erfindung gelöst.

Bei dieser Vorrichtung wird, wenn der Verbrennungskraftstoffmotor einen vorgegebenen Drehzahlbereich, in dem die Ruckeldrehzahl liegt, erreicht, dem Motor selbsttätig zusätzliche, die Füllung beeinflussende Masse oder weniger Masse zugeführt, je nachdem ob sich die Drehzahl mit steigender oder mit fallender Tendenz dem Bereich, in dem die Ruckeldrehzahl liegt, nähert. Vorzugsweise steuert die Vorrichtung zusätzliche die Füllung beeinflussende Masse proportional mit steigender Drehzahl. Damit wird erreicht, daß die Ruckeldrehzahl selbsttätig, das heißt ohne bewußtes Tätigwerden des Fahrers beseitigt wird.

Als besonders vorteilhaft hat es sich erwiesen, 'daß ein Drehzahlbereich von plus/minus 100 Umdrehungen pro Minute um die Ruckeldrehzahl selbsttätig durchlaufen wird, ohne daß der Eindruck für den Fahrer entsteht, das Fahrzeug beschleunige von selbst. Es soll damit lediglich das Aufrechterhalten der kritischen Ruckeldrehzahl wesentlich erschwert werden. - Bei der zusätzlich oder weniger durch die Vorrichtung bereitgestellte Masse zur Beeinflussung der Füllung handelt es sich vorzugsweise um Luft, bzw. Zusatzluft.

Zur Realisierung der Vorrichtung zum Beseitigen des Ruckel kann in besonders vorteilhafter Weise von einem Leerlauffüllungsregler Gebrauch gemacht werden, der gemäß Anspruch 2 mit wenigen Komponenten zur Erzeugung eines zusätzlichen Signals ausgebildet ist. Im einzelnen wird durch den zusätzlichen Differenzverstärker, der an den Grenzen eines Drehzahlbereichs, in dem die Ruckeldrehzahl liegt, begrenzend wirkt, bei Erreichen des Drehzahlbereichs selbsttätig ein Spannungshub durchfahren, der über einen Stromspannungsumsetzer auf das Leerlaufstellglied einwirkt. Der Wert der Ruckeldrehzahl wird in dem Drehzahlbereich an einem der beiden Eingänge des Differenzverstärkers beispielsweise durch einen Spannungsteiler eingestellt. In Verbindung mit der Leerlauffüllungsregelung kann in dem Drehzahlbereich, in dem die Ruckeldrehzahl liegt, die Motordrehzahl so selbsttätig durchfahren werden, daß für den Fahrer nicht der Eindruck entsteht, das Fahrzeug beschleunige von selbst. Es wird lediglich das Halten der kritischen Drehzahl, nämlich der Ruckeldrehzahl, erheblich erschwert, weil die Drehzahl in diesem Bereich "wegläuft". Durch Einsatz der Leerlauffüllungsreglung kann der kritische Drehzahlbereich in den vorgegebenen verhältnismäßig dicht beieinanderliegenden Grenzen exakt durchlaufen werden. - Grundsätzlich ist es auch denkbar, die Vorrichtung zum Beseitigen des Ruckeln durch Ausgestaltung eines Fahrzeugreglers, mit dem dessen Geschwindigkeit konstant gehalten wird,oder mit einer elektronischen Einrichtung zur Steuerung der Drosselklappenstellung, sogenanntes E-Gas, zu verwirklichen, jedoch entfällt hier der sich in Verbindung mit dem Leerlauffüllungsregler ohne weiteres einstellende Vorteil der besonders feinfühligen Einwirkung'auf den gesteuerten Massendurchsatz (Zusatzluft).

Eine besonders geeignete Dimensionierung der elektrischen Vorrichtung zum Beseitigen des Ruckelns ist in Anspruch 4 angegeben. - Damit wird der Drehzahlbereich von beispielsweise 1100 Umdrehungen pro Minute bis 1300 Umdrehungen pro Minute von selbst so durchlaufen, daß nicht der Eindruck einer ungewollten Fahrzeugbeschleunigung entsteht.

Die Erfindung wird im folgenden anhand einer Zeichnung mit 2 Figuren erläutert. Es zeigen:
Fig. 1 ein Blockschaltbild der Vorrichtung in Verbindung mit einem Leerlauffüllungsregler und
Fig. 2 ein Diagramm des hiermit gesteuerten zusätzlichen Luftdurchsatzes in Abhängigkeit von der Drehzahl.

In Figur 2 ist ein elektrischer.Leerlauffüllungsregler ergänzt durch die Vorrichtung zur Beseitigung des Ruckelns dargestellt.

Der Leerlauffüllungsregler umfaßt eine Vergleichsstelle 1, in der ein Ist-Drehzahlwert, der von dem Drehzahlspannungs umsetzer 2 abgegeben wird, mit einer Soll-Drehzahl, einer elektrischen Spannung an einer Klemme 3, verglichen wird. Die Soll-Drehzahl ist auf einen verhältnismäßig niedrigen Wert unter 1000 Umdrehungen pro Minute eingestellt. In Flußrichtung im Anschluß an die Vergleichsstelle folgt ein Regelverstärker mit Zeitgliedern zum Erzeugen eines PID-Verhaltens 4. Ausgangsseitig ist der Regelverstärker über einen Spannungsstromumsetzer 5 an ein elektromagnetisches Leerlaufstellglied 6 angeschlossen. Das Leerlaufstellglied ist in einem Bypass 7 zu einer Drosselklappe 8 in einem Ansaugtrakt 9 angeordnet.

Die Vorrichtung zum Beseitigen des Ruckelns umfaßt im wesentlichen einen Differenzverstärker 10, dessen erster Eingang 11 über einen Widerstand 12 rückgekoppelt ist und einen Widerstand 13 mit dem Ausgang des Drehzahlspannungsumsetzers in Verbindung steht. An einem zweiten Eingang 14 des Differenzverstärkers wird durch einen Spannungsteiler 15 eine der Ruckeldrehzahl entsprechende Spannung eingestellt. Zur Ankopplung des Differenzverstärkers an den Ausgang des Regelverstärkers dienen die Kopplungswiderstände 16 und 17.

Die Wirkung der Anordnung gemäß Fig. 1 wird in Verbindung mit Fig. 2 besprochen, in der die Abhängigkeit des Luftdurchsatzes in dem Bypass 7 in Abhängigkeit von der Drehzahl dargestellt ist. Aus Fig. 2 ergibt sich, daß hier die Ruckeldrehzahl bei 1200 Umdrehungen pro Minute liegt und sich der kritische Drehzahlbereich, auf den die Vorrichtung durch die begrenzende Wirkung des Differenzverstärkers 10 eingestellt ist , von 1100 bis 1300 Umdrehungen pro Minute erstreckt.

In der Leerlauffüllungseinrichtung nach Fig. 1 werden Drehzahlschwankungen des Verbrennungsmotors in konventioneller Weise durch Vergleichsbildung an der Vergleichsstelle 1, Verstärkung und Bildung der vorgesehenen Zeitfunktionen in dem Regelverstärker 4 und Umsetzen der Ausgangsspannung des Regelverstärkers in dem Spannungsstromumsetze gegenphasig mit dem Leerlaufstellglied 6 ausgeregelt. Dabei ist die zusätzliche Vorrichtung zur Vermeidung des Ruckeln mit dem Differenzverstärker 10 als aktivem Element normalerweise wirkungslos, da der Verstärker außerhalb des Bereichs der Eingangsspannungsdifferenz an seinen Klemmen 11 und 14 nicht verstärkt. Der Luftdurchsatz beträgt bei einer niedrigeren Drehzahl außerhalb des kritischen Drehzahlbereichs beispielsweise m1 und wird durch den Regelverstärker 4 bestimmt. Sobald jedoch der Spannungsdifferenz. wert an den Eingängen 11 und 14 des Differenzverstärkers 1 dessen Regelbereich erreicht, entsteht an dem Ausgang dieses rückgekoppelten Differenzverstärkers ein Spannungshub, der der Ausgangsgröße des Regelverstärkers 4 überlagert wird und einen mit wachsender Drehzahl in dem kritischen Drehzahlbereich stetig ansteigenden zusätzlichen Massendurchsatz mittels des Leerlaufstellglieds hervorruft. Damit wird der zusätzliche 'Massendurchsatz m2 erreicht und bleibt bei wachsender Drehzahl infolge der begrenzenden Wirkung des Differenzverstärkers konstant. - Wenn umgekehrt sich die obere Drehzahl von höheren Werten auf den kritischen Bereich abfällt, steuert der Differenzverstärker 10 den Spannungshub selbsttätig zurück, so daß der Massendurchsatz kontinuierlich mit fallender Drehzahl von m2 auf m1 abfällt und unterhalb dieses Wertes wiederum konstant bleibt.

Damit wird es auch bei unwillkürlicher Betätigung des Gaspedals durch den Fahrer zum Konstanthalten der Motordrehzahl praktisch unmöglich,die Ruckeldrehzahl zu erreichen, es sei denn während des selbsttätigen Durchlaufs dieses Drehzahlbereichs durch die vorgesehene Zusatzvorrichtung. Die Ruckeldrehzahl wird daher für den Fahrer nicht störend in Erscheinung treten.

## Patentansprüche

1. Elektrische Vorrichtung zum Beseitigen des Ruckelns von Fahrzeugen, insbesondere Kraftfahrzeugen, mit Ver- brennungskraftstoffu_{b}toren sowie mit einem dessen Füllung, insbesondere Leerlauffüllung beeinflussenden Stellglied,
dadurch gekennzeichnet ,
daß Mittel zum Erfassen der Ist-Drehzahl, Mittel zum Vergleich der Ist-Drehzahl mit einer eingestellten Ruckeldrehzahl sowie Begrenzermittel zum Erzeugen eines das Stellglied steuernden Signals innerhalb eines vorgegebenen Drehzahlbereichs, in dem die Ruckeldrehzahl liegt, derart ausgebildet sind, daß das Stellglied innerhalb des Drehzahlbereichs eine mit der Ist-Drehzahl wachsende Füllung hervorruft.

2. Vorrichtung mit einem Ist-Drehzahl-abhängigen Spannungsgeber und einem elektromagnetischen Leerlauf-Stellglied, dadurch gekennzeichnet ,
daß als Mittel zum Vergleich der Ist-Drehzahl mit der Ruckeldrehzahl und Begrenzermittel ein Differenzverstärker (10) vorgesehen ist, dessen einer rückgekoppelter Eingang (11) mit dem Spannungsgeber (Drehzahlspannungsumsetzer 2) in Verbindung steht, dessen anderer Eingang (14) mit einer konstanten Spannung gemäß der Ruckeldrehzahl eingestellt ist und dessen Ausgang zu dem Leerlauf-Stellglied (6) geführt ist.

3. Vorrichtung nach Anspruch 1, dadurch gekennzeichnet ,
daß der Ist-Drehzahl-abhängige Spannungsgeber (Drehzahlspannungsumsetzer 2) und das elektromagnetische Leerlauf-Stellglied (6) Bestandteile eines Leerlaufreglers sind.

4. Vorrichtung nach einem der Ansprüche 1 - 3, dadurch gekennzeichnet , daß der vorgegebene Drehzahlbereich auf plus/minus 100 Umdrehungen pro Minute um die Ruckeldrehzahl begrenzt ist und daß in diesem Bereich sich der Massendurchsatz durch das die Füllung beeinflussende Organ um ungefähr 3 kg/Stunde ändert.
